# FASCICULE DE BREVET EUROPEEN

(11) **EP 0 423 096 B1**
(45) Date de publication et mention de la délivrance du brevet: **10.03.1993**
(21) Numéro de dépôt: 90870162.6
(22) Date de dépôt: 04.10.1990
(51) Int. Cl.: E01D 19/10, E01D 15/12

(54) **Dispositif permettant l'entretien et la réparation des tabliers de pont sans interrompre le trafic**
Vorrichtung zur Unterhaltung und Reparatur von Brückendecken ohne Verkehrsunterbrechung
Device for upkeeping and repairing bridgedecks without traffic interruption

(30) Priorité: 09.10.1989 BE 8901084
(43) Date de publication de la demande: 17.04.1991
(73) Titulaire: S.A. NAMOTTE, B-4432 Alleur (BE)
(72) Inventeur: Namotte, Roger, B-4632 Cerexhe-Heuseux (BE)
(74) Mandataire: Dellicour, Paul

(56) Documents cités:
- FR-A- 2 290 535
- GB-A- 779 361
- US-A- 3 550 723
- US-A- 3 587 125

## Description

La présente invention concerne l'entretien et la réparation de tabliers de pont et est relative à un dispositif, qui permet la mise en oeuvre des techniques d'entretien et de réparation aussi variées que, par exemple, sablage ou hydrosablage in situ et peinture, réparation des bétons endommagés ou fissures, adjonction de plats de renfort soudés, boulonnés ou rivés ou tout autre travail d'entretien ou de réparation sans interrompre le trafic.

L'entretien ou la réparation des tabliers et autres parties des ponts-route ou des ponts-rail nécessite la disposition d'un important matériel à proximité de l'équipe effectuant le travail.

Il est ainsi, le plus souvent, nécessaire d'interrompre le trafic sur la partie du pont en cours d'entretien ou de réparation ou, à tout le moins, d'interrompre le trafic sur une des bandes de circulation au moins. Il en résulte de nombreux inconvénients, parmi lesquels on peut relever à titre exemplatif :
- réduction de fluidité du trafic ;
- danger accru aux heures de pointes, surtout en cas de brouillard ;
- danger permanent pour les ouvriers amenés à circuler sur la chaussée ou en bordure de celle-ci ;
- coût élevé de la signalisation, tant en ce qui concerne son installation que son entretien.

Le but de l'invention est de permettre la mise en oeuvre de toutes ces techniques en toute sécurité pour le personnel d'exécution, de surveillance et de maintenance, en toute sécurité pour l'environnement et en toute sécurité pour le trafic, particulièrement en temps de brouillard.

On connaît par le brevet US-A-3 550 723 un échafaudage mobile de pont comportant un châssis allongé s'étendant en travers du pont et portant à chacune de ses extrémités des montants dirigés vers le bas pour supporter une plateforme allongée se déployant sous le pont.

Une telle réalisation a été conçue dans le but de permettre l'accès aux ouvriers pendant la construction du pont. Elle ne permet pas d'être utilisée pour un entretien ou une réparation à un pont sans interrompre le trafic, ce qui est le but de l'objet de la demande.

On connaît aussi par le brevet US-A-3 587 125 une poutre en plusieurs sections, qui sert d'élément de pont montée à ses extrémités sur des éléments de tour éventuellement mobiles, plusieurs de ces poutres pouvant être assemblées pour recevoir une plateforme. Ce dispositif ne permet pas de répondre au problème soulevé par la présente demande dans la mesure où la principale sollicitation, à laquelle on doit faire face, réside dans les sollicitations dynamiques du vent ainsi que celles consécutives au déplacement d'air des poids lourds, tels que camions, autocars, etc.

La conception du dispositif faisant l'objet de ce brevet US-A-3 587 125 - passerelle reposant sur deux tours par l'intermédiaire de deux rotules - limite structurellement la résistance dudit dispositif aux sollicitations latérales et tout particulièrement aux sollicitations dynamiques.

Le seul moyen d'y pallier consisterait à élargir la base des tours ; ceci est formellement exclu dans le dispositif suivant la demande, puisque l'objectif de départ est justement de ne pas empiéter sur la voie.

Le dispositif faisant l'objet de la demande a été spécifiquement conçu pour résister à ce type de sollicitations en prenant comme parti structurel une série de portiques hyperstatiques rigides contreventés latéralement et horizontalement. Ledit dispositif présente ainsi une grande résistance aux sollicitations dynamiques latérales résultant, par exemple, de la prise au vent des silos et autres matériels indispensables à l'exécution des travaux.

Un dispositif suivant l'invention est caractérisé en ce qu'il consiste en une ossature constituée d'une série de portiques hyperstatiques rigides, contreventés latéralement et horizontalement destinée à enjamber la voie concernée par l'entretien et/ou la réparation du tablier de pont et montée sur roues, de façon à permettre son déplacement le long de cette voie, et en ce que sur sa charpente horizontale est aménagé un plateau de service constitué d'éléments de plancher autoportants, servant d'atelier et destiné à l'entreposage du matériel d'entretien et de réparation.

Suivant l'invention l'ossature éventuellement métallique est adaptable en largeur en fonction du gabarit de la voie à franchir, sa longueur étant modulable en fonction de sa largeur, de façon à toujours présenter une surface utile de plateau suffisante.

Pour mieux faire comprendre l'invention celle-ci est décrite maintenant sur la base des dessins annexés, à titre d'exemple uniquement, montrant en :
Figure 1 une vue en élévation de profil d'un portique tunnel suivant l'invention ;
Figure 2 une coupe transversale dans le portique tunnel de la figure 1, et
Figure 3 une vue en plan par dessus du plateau surmontant le portique tunnel.

Comme on le voit aux dessins un dispositif conforme à l'invention consiste en une ossature métallique 1 du type portique tunnel qui est montée sur des roues 2 de façon à permettre son déplacement le long de la voie concernée au fur et à mesure de l'avancement des travaux.

Sa charpente horizontale 3 supporte un plateau 4.

Ladite ossature 1 est destinée à enjamber une chaussée 5, en particulier une chaussée de pont ou voie de chemin de fer, et sa largeur est fonction du gabarit de cette chaussée, de telle manière qu'elle n'empiète pas sur la largeur de la voie à laisser entièrement libre.

La longueur de l'ossature ou portique tunnel est modulable en fonction de sa largeur, de façon à toujours présenter une surface utile de plateau suffisante.

La hauteur de l'ossature est d'environ 5,5 m de manière à permettre le passage de tous les véhicules courants, tout en minimisant les effets dynamiques dûs au déplacement d'air.

Le plateau 4 est constitué d'éléments de plancher autoportants destinés à l'entreposage du matériel nécessaire à l'entretien ou à la réparation du pont et servant en même temps d'éléments de contreventement horizontal. Sur ce plateau sont avantageusement aménagés un atelier 6 et des locaux 7 pour la maintenance, la surveillance et le personnel. Une trémie d'accès 8 avec treuil électromécanique fixé au plateau sert à l'approvisionnement du matériel et des matériaux, et des échelles 9 servent à l'accès du personnel sur le plateau de service.

Dans le cas particulier du sablage et de la métallisation d'un tablier de pont métallique le matériel comprend essentiellement deux groupes électrogènes, dont un de secours, deux compresseurs, dont un de secours, un silo pour le stockage du corindon ou des scories et un silo pour la récupération des résidus de sablage.

En dessous du plateau 4 est prévue une installation d'éclairage de la chaussée, telle qu'une série de lampes au sodium assurant la sécurité du trafic nocturne.

Le niveau d'éclairement des voies couvertes sera aussi élevé que souhaité par le maître d'ouvrage, surtout par temps de brouillard.

L'évacuation des résidus se fait par un système de goulottes télescopiques canalisant les matières pulvérulentes directement de la trémie du silo de récupération dans des camions, qui viendront se disposer en dessous durant les heures creuses.

Le portique tunnel conforme à l'invention est conçu pour être facilement démonté, déplacé et adapté à n'importe quel gabarit de voierie.

## Revendications

1. Dispositif permettant l'entretien et la réparation des tabliers de pont sans interrompre le trafic, caractérisé en ce qu'il consiste en une ossature (1) constituée d'une série de portiques hyperstatiques rigides, contreventés latéralement et horizontalement, destinée à enjamber la voie (5) concernée par l'entretien et/ou la réparation du tablier de pont et montée sur roues (2), de façon à permettre son déplacement le long de cette voie (5), et en ce que sur sa charpente horizontale (3) est aménagé un plateau de service (4) constitué d'éléments de plancher autoportants, servant d'atelier et destiné à l'entreposage du matériel d'entretien et de réparation.

2. Dispositif suivant la revendication 1, caractérisé en ce que l'ossature (1) est adaptable en largeur en fonction du gabarit de la voie (5) à franchir, sa longueur étant modulable en fonction de sa largeur, de façon à toujours présenter une surface utile de plateau (4) suffisante.

3. Dispositif suivant la revendication 1, caractérisé en ce qu'il est pourvu d'un treuil électromécanique fixé au plateau (4) pur l'alimentation en matières premières, matériel et matériaux et d'un système de goulottes télescopiques canalisant les matières à évacuer.

## Patentansprüche

1. Vorrichtung, die Wartungs-und Reparaturarbeiten von Brückenbelägen ohne Verkehrsunterbrechung gestattet,
**dadurch gekennzeichnet,**
daß die Vorrichtung aus einer Tragkonstruktion (1) besteht, gebildet aus einer Reihe von statisch überbestimmten Steifrahmen und seitlichen und horizontalen Windversteifungen, bestimmt zum Überspannen der Fahrbahn (5) für die Wartungs- und/oder Reparaturarbeiten an den Brückenbelägen, angeordnet auf Rädern (2) dergestalt, daß ihre Verschiebung entlang der Fahrbahn (5) ermöglich ist, und daß an ihrem waagerechten Fachwerk (3) eine Arbeitsplattform (4) angebracht ist, die aus selbsttragenden Deckenelementen besteht und sowohl als Werkstatt als auch als Zwischenlager für Wartungs-und Reparaturmaterial dient.

2. Vorrichtung nach Anspruch 1,
**dadurch gekennzeichnet,**
daß die Tragkonstruktion (1) in ihrer Breite dem Maß der zu überquerenden Fahrbahn (5) anpaßbar ist, daß ihre Länge in Abhängigkeit von ihrer Breite derart variierbar ist, daß ständig eine wirksame Nutzfläche der Arbeitsplattform (4) zur Verfügung steht.

3. Vorrichtung nach Anspruch 1,
**dadurch gekennzeichnet,**
daß die Vorrichtung mit einer mechanischen Winde, die auf der Plattform (4) zur Versorgung mit Werkstoffen, Ausrüstung und Material angeordnet ist, und mit einem System von Teleskoprutschen versehen ist, die dem Abtransport von abzutransportierendem Material dienen.

## Claims

1. Device enabling bridge decks to be serviced and repaired without interrupting traffic, characterised in that it comprises a framework (1) which consists of a series of hyperstatic rigid gantry supports crossbraced laterally and transversely, is intended to straddle the way (5) affected by the servicing and / or repair of the bridge deck, and is mounted on wheels (2) in such a manner that it can be displaced along this way (5), and in that on its transverse framework (3) there is disposed a service platform (4) comprising self-supporting flooring components, to be used as a workshop and intended for intermediate storage of the maintenance and repair equipment.

2. Device according to Claim 1, characterized in that the width of the framework (1) can be adjusted according to the size of the way (5) to be cleared, the length thereof being variable according to the width, such that a sufficient useful plaform surface (4) is always available.

3. Device according to Claim 1, characterised in that it is provided with an electromechanical winch attached to the platform (4) for the supply of raw materials, equipment and materials, and with a telescopic chute system for channelling materials to be discharged.
